# EUROPÄISCHE PATENTSCHRIFT

(11) **EP 3 652 766 B1**
(45) Veröffentlichungstag und Bekanntmachung des Hinweises auf die Patenterteilung: **08.07.2026**
(21) Anmeldenummer: 18759901.4
(22) Anmeldetag: 20.08.2018
(51) Int. Cl.: H01H 3/30, H01H 33/40

(54) **SCHALTKONTAKTANTRIEBSEINRICHTUNG SOWIE SCHALTGERÄT**
SWITCHING CONTACT DRIVE DEVICE AND SWITCHING DEVICE
DISPOSITIF D'ENTRAÎNEMENT POUR CONTACT DE COMMUTATION ET APPAREILLAGE DE COMMUTATION

(30) Priorität: 05.09.2017 DE 102017215601
(43) Veröffentlichungstag der Anmeldung: 20.05.2020
(73) Patentinhaber: Siemens Energy Global GmbH & Co. KG, 81739 München (DE)
(72) Erfinder: ROSE-PÖTZSCH, Alexander, 16341 Panketal (DE); BRADLER, Christian, 14612 Berlin (DE)
(86) Internationale Anmeldenummer: PCT/EP2018/072387
(87) Internationale Veröffentlichungsnummer: WO 2019/048220

(56) Entgegenhaltungen:
- EP-A1- 3 093 862
- EP-A1- 3 093 862
- CN-A- 101 471 189
- CN-A- 101 471 189
- DE-A1- 102011 078 365
- DE-A1- 102011 078 365
- US-A- 2 778 450
- US-A- 2 778 450
- US-A1- 2012 199 456
- US-A1- 2012 199 456
- US-B1- 6 437 276
- US-B1- 6 437 276

## Beschreibung

Die Erfindung betrifft eine Schaltkontaktantriebseinrichtung aufweisend ein Getriebe mit einem Energiespeicher für ein elektrisches Schaltgerät, wobei der Energiespeicher von einem Speichergehäuse umgeben ist und das Speichergehäuse quer zu einer Relativbewegung des Energiespeichers eine Fügestelle aufweist.

Eine Schaltkontaktantriebseinrichtung ist beispielsweise aus der Offenlegungsschrift DE 10 2011 078 365 A1 bekannt. Dort ist ein Getriebe mit einem Energiespeicher beschrieben. Die in dem Energiespeicher gespeicherte Energie dient einer Bewegung von Schaltkontaktstücken relativ zueinander. Um ein bestimmtes Bewegungsprofil abgeben zu können, kann durch das Getriebe eine Steuerung der Bewegung erfolgen. Notwendige Änderungen des Bewegungsprofils führen im Regelfall zu aufwändigen mechanischen Anpassungen. Insbesondere Änderungen der Kapazität des Energiespeichers führen oftmals zu Folgeänderungen.

Dem Dokument US 2012/0199456 A1 ist ein Federspeicherantrieb für einen Leistungsschalter entnehmbar. Eine Feder ist dort innerhalb eines Federgehäuses angeordnet, wobei das Federgehäuse mit einer Supportplatte ausgestattet ist. Dem Dokument US 2,778,450 A ist ein Energiespeicher entnehmbar. Der Energiespeicher verfügt über eine Kompressionsfeder, welche innerhalb eines zylindrischen Gehäuses angeordnet ist, welches an seinen Enden jeweils verschlossen ist. Dem Dokument EP 3 093 862 A1 ist eine Federanordnung entnehmbar, die einem Betrieb eines Leistungsschalters dient. Die Federanordnung umfasst eine Feder, welche mittels einer Wandung eines Hauptrahmens geführt ist. Dem Dokument US 6,437,276 B1 ist ein gekapselter Hochspannungsleistungsschalter entnehmbar. Dem Dokument ist ein Antriebsgehäuse entnehmbar, innerhalb welchem ein zweiarmiger richtungsumkehrender Hebel angeordnet ist. Dem Dokument DE 10 2011 078365 A1 ist eine Antriebsanordnung entnehmbar. Die dortige Antriebsanordnung weist ein Chassis auf, in welchem Bewegteile eines Getriebes gelagert sind. Das Getriebe weist einen Energiespeicher in Form einer Schraubenfeder auf. Der dortige Energiespeicher ist über eine Pleuelstange an eine Kurbel angeschlagen. Dem Dokument CN 101 471 189 A ist eine Anordnung mit zwei Schraubenfedern entnehmbar.

Somit ergibt sich als Aufgabe der Erfindung, eine Schaltkontaktantriebseinrichtung anzugeben, deren Energiespeicher vereinfacht änderbar ist.

Erfindungsgemäß wird die Aufgabe durch die Merkmale des Patentanspruches 1 gelöst.

Elektrische Schaltgeräte können relativ zueinander bewegbare Schaltkontaktstücke aufweisen, um ein Schalten eines Strompfades zu bewirken. Die dafür nötige Antriebsenergie wird von einer Schaltkontaktantriebseinrichtung bereitgestellt. Um unabhängig von äußeren Umständen zuverlässig eine Relativbewegung der Schaltkontaktstücke ausführen zu können, weist die Schaltkontaktantriebseinrichtung einen Energiespeicher auf. Nach einem vorherigen Laden des Energiespeichers kann aus diesem Energie entnommen werden, um eine Relativbewegung zwischen den Schaltkontaktstücken zu treiben. Als Energiespeicher können verschiedene Konstruktionen (z. B. chemische, thermische, mechanische Energiespeicher) genutzt werden. Als besonders zuverlässig haben sich jedoch mechanische Energiespeicher erwiesen. Mechanische Energiespeicher können durch Umformung geladen werden, wobei eine Entnahme von Energie, z. B. durch eine Rückformung des Energiespeichers erfolgen kann.

Ein Speichergehäuse schützt den Energiespeicher vor äußeren Kräften. Insbesondere bei einem Umformen eines mechanischen Energiespeichers, **z. B.** einer Feder wird durch das Speichergehäuse zusätzlich ein Ausbrechen und unkontrolliertes Entladen des Energiespeichers unterdrückt. Das Speichergehäuse kann den Energiespeicher nach Art eines Käfigs umgreifen. Durch das Speichergehäuse ist dem Energiespeicher ein mechanischer Schutz gegeben, welcher dazu dienen kann, eine Bewegung beispielsweise während einer Umformung des Energiespeichers zu leiten. Dadurch kann eine vorgegebene Bewegungsbahn auf den Energiespeicher aufgeprägt werden, wodurch dieser vor Fehlaufladungen bzw. Fehlbewegungen geschützt ist. Somit kann durch das Speichergehäuse zum einen ein Schutz vor von außen einwirkenden Kräften gewährleistet werden, andererseits kann das Speichergehäuse auch eine Bewegung des Energiespeichers führen. Darüber hinaus schützt das Speichergehäuse die Umgebung bei Fehlfunktionen des Energiespeichers.

Vorteilhaft kann weiter vorgesehen sein, dass das Speichergehäuse eine Relativbewegung, insbesondere eine Umformung des Energiespeichers leitet.

Während eines Ladens bzw. Entladens des Energiespeichers kann dieser eine Bewegung, insbesondere eine Umformung erfahren. Energiespeicher, die durch eine Relativbewegung geladen bzw. entladen werden, sind z. B. mechanische Energiespeicher, wie Federn in verschiedenen Bauformen (z. B. Schraubenfedern, Torsionsfeder, Gasdruckfedern usw.). Je nach zu speichernder Energiemenge, bzw. Bauform des Energiespeichers können die auf den Energiespeicher zum Laden einwirkenden Energien vergleichsweise groß sein. Insbesondere bei kurzen Zeitintervallen, in welchen ein Laden des Energiespeichers erfolgt, kann eine hohe Stressbelastung desselben auftreten. Um die Belastung des Energiespeichers zu reduzieren und eine langzeitstabile Schaltkontaktantriebseinrichtung bereitzustellen, ist eine dauerhaft gleichbleibende Bewegung des Energiespeichers sicherzustellen. Durch das Speichergehäuse kann eine Relativbewegung des Energiespeichers geleitet werden. Insbesondere bei einem Laden und Entladen kann so die Lade- bzw. Entladegeschwindigkeit vergrößert werden, da eine Relativbewegung des Energiespeichers vom Speichergehäuse geführt wird. Entsprechend ist einem Ausbrechen oder Fehlfunktionen des Energiespeichers während eines Ladens bzw. Entladens entgegengewirkt. Insbesondere bei einer Ausführung des Speichergehäuses nach Art eines Käfigs kann so auch ein Ausbrechen des Energiespeichers verhindert werden. So ist beispielsweise auch bei Fehlfunktionen, beispielsweise einem Bersten des Energiespeichers ein mechanischer Schutz der Umgebung vor einem berstenden Energiespeicher durch das Speichergehäuse gegeben. Je nach Formgebung des Speichergehäuses können verschiedenartige Lade- bzw. Entladebewegungen des Energiespeichers unterstützt bzw. gefördert werden, so dass durch die Auswahl der Form, beispielsweise Umfang oder Länge des Speichergehäuses auch eine Variation des Energiespeichers vorgenommen werden kann. So können gegebenenfalls kürzere oder längere Federn, verschiedenartige Bauformen von Energiespeichern usw. genutzt werden, wobei je nach Bauform verschiedenartige Speichergehäuse verwendet werden können. Entsprechend kann ein modulartiger Aufbau des Speichergehäuses vorgesehen werden, wobei das Speichergehäuse als Teil des Getriebes beispielsweise an ein Getriebegehäuse angeflanscht werden kann, so dass in einfacher Art und Weise eine Modifikation des Energiespeichers bzw. des Speichergehäuses vorgenommen werden kann. Das Getriebegehäuse kann auch einen Abschnitt (Modul) des Speichergehäuses bilden.

Weiter ist vorgesehen, dass das Speichergehäuse quer zu einer Relativbewegung des Energiespeichers eine Fügestelle aufweist.

Durch eine Anordnung einer Fügestelle quer zur Relativbewegung des Energiespeichers besteht die Möglichkeit, die Dimension bzw. Aufnahmekapazität des Speichergehäuses zu variieren. So kann das Speichergehäuse beispielsweise aus Modulen zusammengesetzt werden, wobei zwischen den Modulen eine Fügestelle angeordnet ist. Entsprechend ist es möglich, je nach Bedarf größere oder kleinere Energiespeicher mit einem gleichartigen Speichergehäuse zu umgeben, welches jedoch aus unterschiedlichen Modulen zusammengesetzt ist. Aufgrund einer modularen Ausbildung des Speichergehäuses können Gleichteile verwendet werden, um verschiedenartige Schaltkontaktantriebseinrichtungen mit unterschiedlichen Schaltkapazitäten auszubilden. Die Fügestelle kann beispielsweise als stumpfer Stoß zwischen verschiedenen Abschnitten (Modulen) des Speichergehäuses ausgebildet sein. Es kann jedoch auch vorgesehen sein, dass die Fügestelle geschlossen, z. B. durch stoffschlüssige Fügeverfahren, oder überbrückt wird, um die Stabilität des Speichergehäuses zusätzlich zu erhöhen.

Weiter ist vorgesehen, dass ein Kulissengang zur Führung einer Bewegung des Energiespeichers die Fügestelle quert.

Mittels eines Kulissenganges kann eine Bewegung entlang seines Bahnverlaufes zwangsgeführt werden. So ist beispielsweise eine Relativbewegung des Energiespeichers über einen Kulissengang in einer bestimmten Form festlegbar. Dadurch kann das Speichergehäuse einer Leitung/Steuerung einer Relativbewegung des Energiespeichers dienen. Durch eine Querung einer Fügestelle kann die Relativbewegung in Abhängigkeit der Anzahl und/oder Form der verwendeten Module für das Speichergehäuse variiert werden. Weiterhin besteht die Möglichkeit, durch einen Verlauf eines Kulissenganges über eine Fügestelle hinweg durch Variation verschiedener Abschnitte des Kulissenganges in verschiedenen Modulen verschiedenartige Bewegungsformen zu erzwingen. So ist in einfacher Weise eine mechanische Programmierung eines Speicherlade- bzw. -entladevorganges ermöglicht.

Vorteilhaft kann weiter vorgesehen sein, dass das Speichergehäuse an einer Gegenfläche eines Getriebegehäuses gelagert ist.

Ein Getriebegehäuse weist beispielsweise Getriebeelemente auf, welche eine von dem Energiespeicher abzugebende Energie umwandeln bzw. welche eine zum Laden des Energiespeichers notwendige Bewegung in den Energiespeicher einkoppeln. Durch die Verwendung einer Gegenfläche des Getriebegehäuses als Gegenlager (Widerlager) für ein Speichergehäuse ist zum einen eine definierte Lage des Energiespeichers relativ zum Getriebegehäuse gegeben. Des Weiteren kann eine Fügestelle zwischen dem Speichergehäuse sowie dem Getriebegehäuse angeordnet sein, welche von einem Kulissengang gequert ist. Das Getriebegehäuse kann als ein Modul des Speichergehäuses wirken.

Eine weitere vorteilhafte Ausgestaltung kann vorsehen, dass der Kulissengang mittels Formschlusselementen in einer Gegenfläche zentriert wird.

Durch die Verwendung von Formschlusselementen ist es möglich, den Kulissengang über eine Fügestelle hinweg verlaufen zu lassen und auch im Bereich der Fügestelle eine ausreichende Führungsfunktion durch den Kulissengang sicherzustellen. Entsprechend kann beispielsweise durch eine Fixierung der einzelnen Module des Speichergehäuses gegeneinander oder auch des Speichergehäuses am Getriebegehäuse eine definierte Relativlage von Energiespeicher und Getriebegehäuse sichergestellt werden. Mittels der Formschlusselemente kann ein formkomplementäres Ineinandergreifen eines Teils (Moduls) des Speichergehäuses in ein anderes Teil (z. B. weiteres Modul oder Getriebegehäuse) im Bereich der Fügestelle sichergestellt werden.

Eine weitere Aufgabe der Erfindung ist es, einen geeigneten Anwendungsfall für eine Schaltkontaktantriebseinrichtung anzugeben. Erfindungsgemäß ist bei einem elektrischen Schaltgerät mit einem ersten und einem zweiten Schaltkontaktstück, welche relativ zueinander bewegbar sind, vorgesehen, zur Erzeugung einer Relativbewegung zwischen den Schaltkontaktstücken des Schaltgerätes eine Schaltkontaktantriebseinrichtung nach einer der vorstehend beschriebenen Ausführungsformen einzusetzen.

Ein Schaltgerät dient einem Schalten eines Strompfades. Dazu kann das Schaltgerät im Strompfad ein erstes sowie ein zweites Schaltkontaktstück aufweisen, wobei die beiden Schaltkontaktstücke relativ zueinander bewegbar sind. Durch ein Kontaktieren der beiden Schaltkontaktstücke kann ein Einschaltzustand im Strompfad des Schaltgerätes hergestellt werden. Durch ein Trennen der Schaltkontaktstücke voneinander kann eine Unterbrecherstelle im Strompfad hergestellt werden. Eine Relativbewegung der Schaltkontaktstücke zueinander ist durch ein Einkoppeln einer Bewegung ermöglicht. Zur Erzeugung einer Relativbewegung zwischen den Schaltkontaktstücken ist eine erfindungsgemäße Schaltkontaktantriebseinrichtung dem Schaltgerät zugeordnet. Die Schaltkontaktantriebseinrichtung weist einen Energiespeicher auf, welcher Teil eines Getriebes ist. Der Energiespeicher ist beispielsweise ein mechanischer Energiespeicher in Form einer Feder. Durch ein Laden des Energiespeichers (z. B. Komprimieren oder Expandieren der Feder) kann Energie im Energiespeicher zwischengespeichert werden. Dies weist den Vorteil auf, dass auch bei einer Störung einer externen Energieversorgung ein autarker Energiespeicher zur Verfügung steht, welcher für eine begrenzte Anzahl von Schalthandlungen, z. B. Sicherheitsschalthandlungen wie Ausschaltungen usw., Energie zur Verfügung stellt. Bei einem Schalten wird aus dem Energiespeicher Energie entnommen und in kinetische Energie in Form einer Relativbewegung der Kontaktstücke zueinander umgewandelt. Dabei ist der Energiespeicher Teil des Getriebes. Je nach Ausgestaltung des Getriebes können auch mehrere Energiespeicher vorgesehen sein, welche aus Sicherheitsgründen parallel wirken oder auch verschiedene Schaltbewegungen (z. B. ein Energiespeicher für einen Einschaltbewegung, ein Energiespeicher für eine Ausschaltbewegung) bewirken.

Je nach Schaltaufgabe des elektrischen Schaltgerätes, z. B. Leistungsschalter, Lastschalter, Trennschalter, Erdungsschalter, Stellerdungsschalter, können die erforderlichen Bewegungsprofile variieren. Darüber hinaus können je nach Spannungsebene bzw. Stromtragfähigkeit der Schaltkontaktstücke unterschiedliche Anforderungen an die zum Durchführen einer Schaltbewegung vorzuhaltenden Energien im Energiespeicher gestellt werden. Durch die Nutzung eines Speichergehäuses kann ein Energiespeicher örtlich fixiert werden, wobei bei einem modularen Aufbau des Speichergehäuses die Dimension des Speichergehäuses variiert werden kann. So kann z. B. beim Einsatz von Schraubenfedern mit unterschiedlichen Anzahlen von Schraubengängen und entsprechend abweichenden Energiespeicherkapazitäten das Speichergehäuse leicht modifiziert werden.

Im Folgenden wird ein Ausführungsbeispiel der Erfindung schematisch in einer Zeichnung gezeigt und nachfolgend näher beschrieben.

Dabei zeigt die
- Figur 1:: eine Schaltkontaktantriebseinrichtung nebst Schaltgerät; die
- Figur 2:: ein Modul eines Speichergehäuses wie in der Schaltkontaktantriebseinrichtung gemäß Figur 1 verbaut mit Blick auf eine Fügestellenfläche und die
- Figur 3:: eine alternative perspektivische Ansicht, wobei nunmehr die Fügestellenfläche aus der Figur 2 vom Betrachter abgewandt ist.

Die Figur 1 zeigt eine Schaltkontaktantriebseinrichtung 1, welche an ein elektrisches Schaltgerät 2 über eine Welle 3 angekoppelt ist. Das elektrische Schaltgerät 2 ist beispielsweise ein Hochspannungsleistungsschalter, welcher eine Schaltkammer aufweist, in welcher ein erstes Schaltkontaktstück 4 zu einem zweiten Schaltkontaktstück 5 relativ bewegbar angeordnet ist. Die beiden Schaltkontaktstücke 4, 5 sind Teil eines Strompfades, welcher mittels des elektrischen Schaltgerätes 2 ein- und ausschaltbar ist. Dazu ist das erste Schaltkontaktstück 4 bewegbar gelagert und mit der Welle 3 über eine kinematische Kette verbunden. Das zweite Schaltkontaktstück 5 ist im vorliegenden Fall beispielhaft ortsfest ausgeführt. Darüber hinaus können auch elektrische Schaltgeräte 2 verwendet werden, bei denen sowohl das erste als auch das zweite Schaltkontaktstück 4, 5 angetrieben sind. Die Ausführungen der Schaltkontaktstücke 4, 5 können je nach Art der gewählten Schaltkammer variieren. Beispielsweise kann es sich bei der Schaltkammer um eine Vakuumschaltröhre handelt, innerhalb welcher die Schaltkontaktstücke 4, 5 relativ zueinander bewegbar sind, wobei die Schaltkontaktstücke 4, 5 beispielsweise als Axialmagnetfeldkontakte stumpf aufeinander stoßen. Alternativ kann jedoch auch vorgesehen sein, dass die beiden Schaltkontaktstücke 4, 5 einen Nennstromabschnitt sowie einen Lichtbogenabschnitt aufweisen und ihrerseits innerhalb eines elektrisch isolierenden Fluides angeordnet sind. Dabei werden die Nennstromabschnitte der Schaltkontaktstücke 4, 5 durch die Lichtbogenabschnitte vor einem starken Abbrand, beispielsweise durch Schaltlichtbögen geschützt.

Die Schaltkontaktantriebseinrichtung weist ein Getriebegehäuse 6 auf. Das Getriebegehäuse 6 ist vorliegend beispielsweise in Form eines Blockes oder aus mehreren Schalen gebildet, um Getriebeteile relativ zueinander zu positionieren. Das Getriebegehäuse 6 weist dazu kraftumformende Elemente wie mehrere Wellen auf, an welchen beispielsweise Zahnräder und Kupplungen gelagert sind, die miteinander in Wirkverbindung stehen, um eine Kraftumformung innerhalb des Getriebes zu bewirken. Die kraftumformenden Elemente sind schlussendlich mit der Welle 3 verbunden, über welche eine Antriebsbewegung auf zumindest eines der relativ zueinander bewegbaren Schaltkontaktstücke 4, 5 übertragen wird.

Um eine Relativbewegung zwischen den Schaltkontaktstücken 4, 5 zu erzeugen, weist die Schaltkontaktantriebseinrichtung 1 einen ersten Energiespeicher 7 sowie einen zweiten Energiespeicher 8 auf. Die beiden Energiespeicher 7, 8 sind jeweils in einem ersten Speichergehäuse 9 sowie einem zweiten Speichergehäuse 10 angeordnet. Die beiden Energiespeicher 7, 8 sind vorliegend als Schraubenfedern ausgebildet, welche zum Zwecke einer Energiespeicherung komprimiert werden, und zum Zwecke einer Abgabe der zwischengespeicherten Energie expandieren. Das erste Speichergehäuse 9 umgibt den ersten Energiespeicher 7. Das zweite Speichergehäuse 10 umgibt den zweiten Energiespeicher 8. Dabei sind die Energiespeicher 7, 8 bezogen auf ihre Schraubenachsen mantelseitig von dem jeweiligen Speichergehäuse 9, 10 umgriffen. Das zweite Speichergehäuse 10 ist mit dem Getriebegehäuse 6 verbunden und einstückig ausgeformt. Beispielsweise kann im Rahmen eines Gusses das zweite Speichergehäuse 10 einstückig gegossen werden.

Vorliegend ist vorgesehen, dass aus Sicherheitsgründen ein Aufladen des zweiten Energiespeichers 8 unmittelbar erfolgt, wobei die in dem zweiten Energiespeicher 8 zwischengespeicherte Energie ausgekoppelt wird, um den ersten Energiespeicher 7 mittelbar zu laden. Dadurch ist ein "Nachladen" des ersten Energiespeichers 7 aus dem zweiten Energiespeicher 8 ermöglicht. Dies erhöht die Zuverlässigkeit der Schaltkontaktantriebseinrichtung dahingehend, dass zusätzlich zu dem Initiieren einer Schalthandlung EIN/AUS, welche aus dem ersten Energiespeicher 7 gespeist wird, ein Nachspannen bzw. Nachladen des ersten Energiespeichers 7 aus dem im zweiten Energiespeicher 8 zwischengespeicherten Energievorrat erfolgen kann. Damit ist die Möglichkeit gegeben, die Anzahl von autark ausführbaren Schalthandlungen der Schaltkontaktstücke 4, 5 des elektrischen Schaltgerätes 2 zusätzlich zu erhöhen.

Eine Komprimierung des ersten Energiespeichers 7 bzw. des zweiten Energiespeichers 8 erfolgt durch eine Bewegung eines freien Endes des jeweiligen Energiespeichers 7, 8 gegen ein Widerlager, welches durch eine Gegenfläche des Getriebegehäuses 6 gebildet ist. Um die Bewegung auszuführen, ist jeweils eine Pleuelstange 11a, 11b mit einem freien Ende des jeweiligen Energiespeichers 7, 8 verbunden. Die Pleuelstangen 11a, 11b verlaufen dabei durch die Schraubenwindungen des ersten bzw. zweiten Energiespeichers 7, 8 in Richtung des Widerlagers, d. h**.** in Richtung des Getriebegehäuses 6. Dort sind die Pleuelstangen entsprechend mit den weiteren kraftumformenden Elementen des Getriebes verbunden, so dass bedarfsweise ein Spannen bzw. Entspannen über die jeweilige Pleuelstange 11a, 11b und damit auch ein Einkoppeln einer Bewegung zum Spannen der Energiespeicher 7, 8 bzw. eine Entnahme von Energie über die Pleuelstangen 11a, 11b erfolgt. Im zweiten Speichergehäuse 10 ist mantelseitig diametral gegenüberliegend jeweils ein Kulissengang 12 angeordnet. Die Kulissengänge 12 sind jeweils linear verlaufend ausgerichtet, wobei die Kulissengänge 12 jeweils durch einen Nutenstein 13 abgetastet werden, welche in den jeweiligen Kulissengang 12 hineinragen. Die Nutensteine 13 sind auf einer Welle angeordnet, welche mit der Pleuelstange 11b in Verbindung steht, so dass eine Bewegung der Pleuelstange 11b sowie daraus folgend eine Relativbewegung des zweiten Energiespeichers 8 gesteuert durch ein Abtasten des Nutensteines 13 in dem Kulissengang 12 erfolgt. Dadurch ist ein Komprimieren bzw. Expandieren des zweiten Energiespeichers 13 in linearer Richtung, also in Richtung der Schraubenwindungen des zweiten Energiespeichers 8 ermöglicht. Durch die Lage der Nutensteine 13 in den Kulissengängen 12 ist der Ladezustand des zweiten Energiespeichers 8 abgebildet. Entsprechend ist ein Ladesymbol bzw. Entladesymbol 14a, 14b im entsprechenden Bereich des Kulissenganges 12 angeordnet.

Zur Ausbildung des ersten Speichergehäuses 9 des ersten Energiespeichers 7 ist eine alternative Ausführungsvariante gewählt. Hier ist ein modularer Aufbau des ersten Speichergehäuses 9 vorgesehen, indem ein erstes Modul 15 verwendet wird. Das erste Modul 15 ist in perspektivischen Ansichten in den Figuren 2 und 3 näher dargestellt. Vorliegend weist das erste Speichergehäuse 9 ein einziges erstes Modul 15 auf. Das erste Modul 15 ist mit dem Getriebegehäuse 6 verbunden, welches einen Abschnitt (Modul) des ersten Speichergehäuses 9 ausbildet. Im Zusammenwirken von dem durch das Getriebegehäuse 6 zur Verfügung gestellten Abschnitt des ersten Speichergehäuses 9 sowie dem ersten Modul 15 ist das erste Speichergehäuse 9 gebildet. Das erste Modul 15 ist dabei mittels Bolzen 16, welche durch Befestigungslaschen 17 ragen, winkelstarr mit dem Getriebegehäuse 6 verbunden. Das erste Speichergehäuse 9 weist weitere Kulissengänge 18 auf. Die weiteren Kulissengänge 18 weisen eine lineare Erstreckung auf und sind im Wesentlichen parallel zu den Kulissengängen 12 des zweiten Speichergehäuses 10 ausgerichtet. Die weiteren Kulissengänge 18 sind dabei sowohl von dem ersten Modul 15 als auch von dem Abschnitt des Getriebegehäuses 6, an welchem das erste Modul 15 angesetzt ist, gebildet. Die weiteren Kulissengänge 18 queren somit eine Fügestelle 19, welche zwischen einer Fügestellenfläche 21 des ersten Moduls 15 sowie der Fügestellenfläche des Getriebegehäuses 6, welches einen Abschnitt des ersten Speichergehäuses 9 bildet, angeordnet ist.

Alternativ kann auch vorgesehen sein, dass statt eines Angusses eines Abschnittes des ersten Speichergehäuses 9 an das Getriebegehäuse 6 auch dieser Abschnitt in Form eines separaten Modules ausgebildet ist, welches mit dem Getriebegehäuse 6 entsprechend verbolzt wird. So können bedarfsweise, je nach axialer Erstreckung bzw. Anzahl der miteinander zu verbindenden Module kürzer oder länger bauende Speichergehäuse 9 für den ersten Energiespeicher 7 ausgebildet werden. Entsprechend können kürzer oder länger bauende Speicherfedern zur Ausbildung des ersten Energiespeichers 7 eingesetzt werden. Um die mechanische Stabilität des ersten Speichergehäuses 9 zu gewährleisten, ist der jeweilige Abschnitt der weiteren Kulissengänge 18 im Bereich des ersten Modules 15 von Bügeln 20 gebrückt, so dass jeweils ein weiterer Nutenstein 13a in den jeweiligen Kulissengang 18 hineinragen kann und eine Führung durch die weiteren Kulissengänge 18 ermöglicht ist. Hinsichtlich der Funktion der weiteren Nutensteine 13a und der Lade-/Entladesymbole 14a, 14b gilt mutatis mutandis das zum zweiten Speichergehäuse 10 Ausgeführte.

Anhand der Figuren 2 und 3 wird nunmehr der Aufbau des ersten Moduls 15 für das erste Speichergehäuse 9 näher beschrieben. In der Figur 2 ist dem Betrachter eine Fügestellenfläche 21 zugewandt, an welcher sich die Fügestelle 19 erstreckt. In der Fügestellenfläche 21 bzw. aus der Fügestellenfläche 21 heraus erheben sich Absätze 22, welche eine formkomplementäre Passung bilden. Die Absätze 22 können in eine gegengleich zur Fügestellenfläche 21 ausgebildete Gegenfläche (z. B. Fügestellenfläche), beispielsweise eines weiteren Moduls oder des Getriebegehäuses 6, hineinragen, so dass ein stabiler Übergang im Bereich der Fügestelle 19 für den Kulissengang 18 gebildet ist. Über die Befestigungslaschen 17 ist ein Verbolzen des ersten Modules 15 beispielsweise am Getriebegehäuse 6 ermöglicht. Weiterhin sind am Umfang des ersten Modules 15 des ersten Speichergehäuses 9 weitere Angüsse 23 vorgesehen, mittels welcher beispielsweise eine Halterung von Meldeschaltern bzw. eine Führung von Antriebselementen für den Meldeschalter ermöglicht ist. Zur Führung eines Antriebselementes, beispielsweise einer Schubstange kann in einem der weiteren Angüsse 23 beispielsweise eine nutartige Ausnehmung angeordnet sein, in welcher eine Längsführung einer Schubstange für einen Meldeschalter erfolgt.

In der Figur 3 ist eine Draufsicht auf das freie Ende (vgl. Figur 1) des ersten Modules 15 des ersten Speichergehäuses 9 gezeigt. Die in der Figur 2 dem Betrachter zugewandte Fügestellenfläche 21 ist in der Figur 3 vom Betrachter abgewandt. Zusätzlich zu den Ausnehmungen in den Befestigungslaschen 17 können die Wandung des ersten Modules 15 bevorzugt in Richtung der Kulissengänge 18 verlaufende Ausnehmungen eingebracht sein, in welchen beispielsweise weitere Befestigungsmittel positioniert werden können.

## Patentansprüche

1. Schaltkontaktantriebseinrichtung (1) aufweisend ein Getriebe mit einem Energiespeicher (7, 8) für ein elektrisches Schaltgerät (2), wobei der Energiespeicher (7, 8) von einem Speichergehäuse (9, 10) umgeben ist und das Speichergehäuse (9, 10) quer zu einer Relativbewegung des Energiespeichers (7, 8) eine Fügestelle (19) aufweist,
**dadurch gekennzeichnet, dass**
im Module aufweisenden Speichergehäuse (9, 10) angeordnete, diametral gegenüberliegende, sich linear erstreckende Kulissengänge (12, 18) zur Führung einer Bewegung des Energiespeichers (7, 8) die zwischen Modulen angeordnete Fügestelle (19) queren und Nutensteine (13) auf einer mit einer Pleuelstange (11a, 11b) verbundenen Welle, in die Kulissengänge (12, 18) hineinragend angeordnet sind,
wobei das Speichergehäuse (9, 10) an einer Gegenfläche eines Getriebegehäuses (6) gelagert ist oder das Getriebegehäuse (6) ein Modul des Speichergehäuses (9, 10) bildet, wobei bei einem Ausbilden eines Moduls durch das Getriebegehäuse (6) zwischen dem ein Modul des Speichergehäuses (9, 10) bildenden Getriebegehäuse (6) und einem weiteren Modul des Speichergehäuses (9, 10) die von den Kulissengängen (12, 18) gequerte Fügestelle (19) des Speichergehäuses (9,10) angeordnet ist.

2. Schaltkontaktantriebseinrichtung nach Anspruch 1,
**dadurch gekennzeichnet , dass**
das Speichergehäuse (9, 10) eine Relativbewegung, insbesondere eine Umformung des Energiespeichers (7, 8) leitet.

3. Schaltkontaktantriebseinrichtung nach einem der Ansprüche 1 oder 2,
**dadurch gekennzeichnet,dass**
der Kulissengang (13, 18) mittels Formschlusselementen (22) in einer Gegenfläche zentriert wird.

4. Elektrisches Schaltgerät (2) mit einem ersten und einem zweiten Schaltkontaktstück (4, 5), welche relativ zueinander bewegbar sind,
**dadurch gekennzeichnet , dass**
zur Erzeugung einer Relativbewegung zwischen den Schaltkontaktstücken (4, 5) des Schaltgerätes eine Schaltkontaktantriebseinrichtung (1) nach einem der Ansprüche 1 bis 3 aufweist.

## Claims

1. A switching contact drive unit (1) having a transmission with an energy storage (7, 8) for an electrical switching device (2), wherein the energy storage (7, 8) is surrounded by a storage housing (9, 10), and the storage housing (9, 10) has a joint (19) transverse to a relative movement of the energy storage (7, 8),
**characterised in that** diametrically opposite, linearly extending guide passages (12, 18) for guiding a movement of the energy storage (7, 8), which are arranged in the storage housing (9, 10) having modules, cross the joint (19) arranged between modules, and groove blocks (13) are arranged on a shaft connected to a connecting rod (11a, 11b) so as to project into the guide passages (12, 18), wherein the storage housing (9, 10) is supported on a mating surface of a transmission housing (6) or the transmission housing (6) forms a module of the storage housing (9, 10),
wherein, when a module is formed by the transmission housing (6), the joint (19) of the storage housing (9, 10) crossed by the guide passages (12, 18) is arranged between the transmission housing (6) forming a module of the storage housing (9, 10) and a further module of the storage housing (9, 10).

2. The switching contact drive unit according to claim 1, **characterised in that** the storage housing (9, 10) guides a relative movement, in particular a deformation, of the energy storage (7, 8).

3. The switching contact drive unit according to any one of claims 1 or 2,
**characterized in that** the guide passage (13, 18) is centred in a mating surface by means of form-fitting elements (22).

4. An electrical switching device (2) comprising first and second switching contact pieces (4, 5) movable relative to one another,
**characterised in that** there is a switching contact drive unit (1) according to any one of claims 1 to 3 for generating a relative movement between the switching contact pieces (4, 5) of the switching device.

## Revendications

1. Dispositif d'entraînement pour contact de commutation (1) présentant une transmission dotée d'un accumulateur d'énergie (7, 8) pour un appareillage de commutation électrique (2), l'accumulateur d'énergie (7, 8) étant entouré par un carter d'accumulateur (9, 10) et le carter d'accumulateur (9, 10) présentant un joint d'assemblage (19) transversalement à un mouvement relatif de l'accumulateur d'énergie (7, 8), **caractérisé en ce que** des coulisses de guidage (12, 18) s'étendant linéairement, disposées de manière diamétralement opposée dans le carter d'accumulateur (9, 10) présentant des modules, traversent le joint d'assemblage (19) disposé entre des modules pour le guidage d'un mouvement de l'accumulateur d'énergie (7, 8), et des coulisseaux (13) sont disposés sur un arbre relié à une bielle (11a, 11b) en faisant saillie dans les coulisses de guidage (12, 18), le carter d'accumulateur (9, 10) étant monté sur une surface antagoniste d'un carter de transmission (6) ou le carter de transmission (6) formant un module du carter d'accumulateur (9, 10),
dans lequel, lors de la réalisation d'un module par le carter de transmission (6), le joint d'assemblage (19) du carter d'accumulateur (9, 10) traversé par les coulisses de guidage (12, 18) est disposé entre le carter de transmission (6) formant un module du carter d'accumulateur (9, 10) et un autre module du carter d'accumulateur (9, 10).

2. Dispositif d'entraînement pour contact de commutation selon la revendication 1, **caractérisé en ce que** le carter d'accumulateur (9, 10) guide un mouvement relatif, en particulier une déformation de l'accumulateur d'énergie (7, 8).

3. Dispositif d'entraînement pour contact de commutation selon l'une des revendications 1 ou 2,
**caractérisé en ce que** la coulisse de guidage (13, 18) est centrée dans une surface antagoniste au moyen d'éléments de coopération de formes (22).

4. Appareillage de commutation électrique (2) avec une première et une deuxième pièce de contact de commutation (4, 5), lesquelles sont mobiles l'une par rapport à l'autre, **caractérisé en ce qu'**il présente, pour générer un mouvement relatif entre les pièces de contact de commutation (4, 5) de l'appareillage de commutation, un dispositif d'entraînement pour contact de commutation (1) selon l'une des revendications 1 à 3.
